# EUROPÄISCHE PATENTSCHRIFT

(11) **EP 1 737 664 B1**
(45) Veröffentlichungstag und Bekanntmachung des Hinweises auf die Patenterteilung: **27.07.2011**
(21) Anmeldenummer: 05733320.5
(22) Anmeldetag: 13.04.2005
(51) Int. Cl.: B41F 19/06

(54) **PRÄGEVORRICHTUNG**
EMBOSSING DEVICE
DISPOSITIF DE GAUFRAGE

(30) Priorität: 13.04.2004 DE 102004018306; 29.04.2004 DE 102004021102
(43) Veröffentlichungstag der Anmeldung: 03.01.2007
(73) Patentinhaber: manroland AG, 63075 Offenbach/Main (DE)
(72) Erfinder: PREISNER, Mario, 73230 Kirchheim/Teck (DE); ZINKE, Michael, 65551 Limburg (DE)
(74) Vertreter: Stahl, Dietmar
(86) Internationale Anmeldenummer: PCT/EP2005/003876
(87) Internationale Veröffentlichungsnummer: WO 2005/100035

(56) Entgegenhaltungen:
- EP-A- 0 441 596
- EP-B- 0 569 520
- GB-A- 1 574 908
- US-A- 5 207 855
- US-A1- 2004 031 405
- "PRINDOR: NEUE TECHNOLOGIE DER FOLIENPRAEGUNG - HEISS ODER KALT?" DEUTSCHER DRUCKER, DEUTSCHER DRUCKER VERLAGSGESELLSCHAFT, OSTFILDERN, DE, Bd. 32, Nr. 14/15, 18. April 1996 (1996-04-18), Seite G15, XP000584416 ISSN: 0012-1096

## Beschreibung

Die Erfindung betrifft eine Vorrichtung und ein Verfahren zum Transfer bildgebender Schichten von einer Trägerfolie auf Druckbogen nach dem Oberbegriff der Patentansprüche 1 und 5.

Es ist bekannt metallische Schichten auf Druckbogen mittels eines Folientransferverfahrens herzustellen. So ist in der EP 0 569 520 B1 ein Druckmaterial und eine Druckvorrichtung, die dieses Material verwendet, beschrieben. Dabei ist eine Bogen verarbeitende Maschine gezeigt, die einen Anleger und einen Ausleger aufweist, wobei zwischen beiden Aggregaten Druckwerke und ein Beschichtungsmodul angeordnet sind. In wenigstens einem der Druckwerke wird ein Klebstoffmuster mittels des Flachdruckverfahrens aufgetragen. Dieses Klebstoffmuster ist in einem kalten Druckverfahren aufgebracht und weist ein bestimmtes bildgebendes Sujet auf. In dem dem Druckwerk folgenden Beschichtungsmodul mit einem Gegendruckzylinder und einem Presswalze ist eine Folienführung vorgesehen. Diese ist in der Art konzipiert, dass von einer Folienvorratsrolle ein Folienstreifen bzw. eine Transferfolie durch den Transferspalt des Beschichtungsmodules zwischen dem Gegendruckzylinder und der Presswalze geführt wird. Der Folienstreifen wird auf der Auslaufseite nach dem Verlassen des Beschichtungsmodules wieder aufgewickelt. Die Transferfolie weist eine Trägerschicht auf, auf der bildgebende Schichten wie metallische Schichten, beispielsweise aus Aluminium, aufgebracht sein können. Zwischen der metallischen Schicht und der Trägerfolie ist eine Trennschicht vorgesehen, die dafür sorgt, dass die metallische Schicht von der Trägerschicht abziehbar ist.

Aus der EP 0 441 596 A1 ist ein Verfahren und eine Vorrichtung zum Auftragen von Bildern bekannt. Dort werden zum Auftragen von Sicherheitselementen, wie Hologrammen, auf Bedruckstoffbogen die Sicherheitselemente tragende Folienstreifen an einer Presswalze vorbei über die Bedruckstoffbogen geführt. Die Presswalze ist an ihrer Oberfläche mit Ausschnitten versehen, so dass nur kurze Bereiche zum Anpressen der Bahnen gegen die Bedruckstoffbogen vorhanden sind. Die Folienstreifen werden im Bereich der Ausschnitte nicht angepresst und dabei im Transport angehalten oder rückwärts transportiert.

Beim Transport von Druckbogen durch das Druckwerk wird jeder Druckbogen mit einem Klebstoffmuster versehen. Danach wird der Druckbogen durch das Beschichtungsmodul geführt, wobei mittels der Presswalze der auf dem Gegendruckzylinder aufliegende Druckbogen mit dem Folienmaterial in Verbindung gebracht wird. Dabei geht die nach unten liegende metallische Schicht eine enge Verbindung mit den mit Klebstoff versehenen Bereichen auf dem Druckbogen ein. Nach dem Weitertransportieren des Druckbogens haftet die metallische Schicht lediglich im Bereich der mit Klebstoff versehenen Muster an. Der Trägerfolie wird also die metallische Schicht im Bereich der Klebstoffmuster entnommen. Die auf diese Weise verbrauchte Transferfolie wird wieder aufgewickelt. Der Druckbogen wird im beschichteten Zustand ausgelegt.
Es ist bekannt derartige Beschichtungsmodule beispielsweise in Druckwerken von Druckmaschinen einzusetzen. Nachteilig an den bekannten Vorrichtungen ist, dass sie nicht flexibel einsetzbar sind.

Aufgabe der Erfindung ist es daher eine Vorrichtung vorzusehen mittels derer der Übertrag einer bildgebenden Schicht z.B. einer Metallisierungsschicht, auf einen Druckbogen sicher, wirtschaftlich und exakt erfolgen kann, wobei die Vorrichtung für ein erweitertes Spektrum an Anwendungen handhabbar sein soll.

Die Lösung dieser Aufgabe ergibt sich in einer Vorrichtung gemäß den Merkmalen des Patentanspruches 1 und in einem Verfahren gemäß den Merkmalen des Patentanspruches 5.

In vorteilhafter Weise wird die Vorrichtung so ausgestaltet, dass eine Presswalze eine Pressfläche aufweist, die eine Teilfläche der Gesamtfläche eines Druckbogens einnimmt.

In vorteilhafter Weise sind derartige Pressflächen als spannbare Segmente oder als ausgeschnittene Gummitücher oder als passgerecht hergestellte, vorzugsweise photopolymere Hochdruckplatten oder als lösbar, beispielsweise unter magnetischer Wirkung, anbringbare Presssegmente ausgeführt.

Die Vorrichtung ist in vorteilhafter Weise auch einsetzbar, um eine Verbesserung der Folienausnutzung dadurch zu erreichen, dass die Transferfolie in eine oder mehrere Teilfolienbahnen geringerer Breite aufgeteilt wird. In Kombination mit dem vorgenannten Verfahren können so auch unterschiedliche Folienarten nebeneinander eingesetzt werden.

Zur Sicherung der Wirtschaftlichkeit des Beschichtungsverfahrens ist vorgesehen, den Folienvorschub derart zu steuern, dass die Transferfolie dann angehalten wird, wenn keine Übertragung der bildgebenden bzw. Metallisierungsschicht erfolgt.

Die Steuerung der Transferfolie derart erfolgt, dass beim Durchlaufen eines die Greifer des bogenführenden Gegendruckzylinders aufnehmenden Zylinderkanales der Folienvorschub angehalten wird, wobei die Presswalze dann unter der Transferfolie gleitend durchläuft.

Zur Verbesserung der Glanzwirkung kann die bildgebende Schicht mittels so genannter UV-Unterdruckfarbe aufgebracht werden. Die UV-Unterdruckfarbe wird mittels des Druckwerkes für den Kleber in entsprechender Weise über eine Offsetdruckplatte aufgebracht.

Vorteilhafterweise ist es auch möglich, mehrere Beschichtungsmodule innerhalb einer Bogen verarbeitenden Maschine hintereinander vorzusehen. Damit kann die Aufbringung verschiedener bildgebenden Beschichtungen bzw. Metallisierungsschichten innerhalb eines Sujets nacheinander erfolgen. Hierbei ist es möglich, über ein einziges Klebermuster mit allen Bildmusterelementen die bildgebende Schichten nebeneinander zu übertragen. Es ist auch möglich ein erstes Klebermuster in einem ersten Beschichtungsmodul mit einer ersten bildgebenden Beschichtung bzw. Metallisierungsschicht zu versehen und überlagernd im Folgenden ein weiteres, das erste einschließende Klebermuster aufzutragen und mit einer anderen bildgebenden Beschichtung bzw. Metallisierungsschicht zu versehen.

Im Folgenden wird die Erfindung anhand von Figuren näher dargestellt.

Dabei zeigt:
- Figur 1: eine grundsätzliche Darstellung einer Druckmaschine mit einer Folientransfereinrichtung und
- Figur 2: den Aufbau eines Beschichtungsmodules mit einer Folientrans- fereinrichtung und
- Figur 3: eine Presswalze eines Beschichtungsmodules und
- Figur 4: ein Detail der Presswalze.

In Figur 1 ist eine Bogen verarbeitende Maschine, hier eine Druckmaschine, gezeigt, die aus wenigstens zwei Druckwerken besteht. Die beiden Druckwerke werden für folgende Zwecke eingesetzt:
- Ein zu beschichtender Druckbogen wird in einem ersten Arbeitschritt mit einem bildgebenden Klebstoffmuster versehen. Der Auftrag des Klebers erfolgt im einer als Auftragwerk 1 konfigurierten Vorrichtung, z.B. einem konventionellen Druckwerk einer Offsetdruckmaschine über dort vorhandene Farb- und Feuchtwerke 11, eine Druckplatte auf einem Plattenzylinder 12, einen Drucktuch- oder Gummizylinder 13 und einen Gegendruckzylinder 4. Gleichfalls sind hier Auftragwerke in Form von Flexodruckeinheiten oder Lakkierwerken einsetzbar.
- Danach wird in einem zweiten Schritt gemeinsam mit einem Druckbogen eine Transferfolie 5 durch einen Transferspalt 6 geführt, wobei die Transferfolie 5 im Transferspalt 6 gegen den Druckbogen gepresst wird. Hierzu wird ein Beschichtungsmodul 2 verwendet, das einem Druckwerk oder einem Lackmodul oder einer Basiseinheit oder einer andersartigen Verarbeitungsstation einer Bogenoffsetdruckmaschine entsprechen kann.
- Der Transferspalt 6 im Beschichtungsmodul 2 wird durch eine Presswalze 3 und einen Gegendruckzylinder 4 gebildet.
   Hierbei kann die Presswalze 3 einem Drucktuchzylinder und der Gegendruckzylinder 4 einem Gegendruckzylinder eines an sich bekannten Offsetdruckwerkes entsprechen.
   Weiterhin kann die Presswalze 3 einem Formzylinder und der Gegendruckzylinder 4 einem Gegendruckzylinder eines Lackmodules einer Bogendruckmaschine entsprechen.
- Weiterhin kann dem Beschichtungsmodul 2 nachgeschaltet ein so genanntes Kalandrierwerk vorgesehen werden, wenn der beschichtete Druckbogen zur Steigerung der Haftung der Beschichtung bzw. zur Steigerung von Glätte und Glanz des Druckbogens unter erhöhtem Druck überwalzt werden soll.
   Innerhalb des für den Folientransfer genutzten Beschichtungsmodules 2 ist eine Bahnführung für Transferfolien 5 dargestellt.
   Für die Verarbeitung in Frage kommende Transferfolien 5 sind mehrschichtig aufgebaut. Sie weisen eine Trägerschicht auf, auf der mittels einer Trennschicht eine bildgebende Schicht aufgebracht ist. Die Trennschicht dient dem erleichterten Abheben der bildgebenden Schicht von der Trägerschicht. Die bildgebende Schicht kann z.B. eine metallisierte Schicht oder eine Glanzschicht oder eine Texturschicht oder eine eingefärbte Schicht oder eine ein oder mehrere Bildmuster enthaltende Schicht sein.

Die Folienvorratsrolle 8 ist dem Beschichtungsmodul 2 auf der Seite der Bogenzuführung zugeordnet. Die Folienvorratsrolle 8 weist einen Drehantrieb 7 auf. Der Drehantrieb 7 wird zur kontinuierlichen geregelten Zuführung der Transferfolie 5 zum Beschichtungsmodul 2 benötigt und ist daher steuerbar.
Weiterhin sind im Bereich der Folienzu- und -abführung Leiteinrichtungen 14, wie Umlenk- bzw. Spannwalzen, pneumatisch beaufschlagte Leitmittel, Leitbleche o. ä. vorgesehen. Damit kann die Folienbahn der Transferfolie 5 immer ohne Verzerrungen eben geführt und in gleicher Spannung gegenüber der Presswalze 3 gehalten werden. Die Leiteinrichtungen 14 können auch Hilfsmittel zur Einführung der Transferfolie 5 enthalten. Hierbei können auch automatische Einzugshilfen für die Folienbahn der Transferfolie 5 zum Einsatz kommen.

Auf diese Weise wird die Folienzuführung im Bereich von die Beschichtungseinheit 2 umgebenden Verschutzungen 15 vereinfacht. Die Schutzfunktion der Verschutzungen 15 wird gleichzeitig vollständig aufrecht erhalten.

Die Transferfolie 5 kann hierbei um die Presswalze 3 herumgeführt werden, wobei die Transferfolie 5 in vorteilhafter Weise nur von einer Seite des Beschichtungsmodules 2 aus zum Pressspalt 6 zu- und abführbar ist (siehe strichlierte Darstellung). Die Folienbahn kann hierbei abweichend von der Darstellung nach Fig. 1 und abhängig von den Platzverhältnissen auch auf der einen Seite des Beschichtungsmodules 2 in vorteilhafter Weise in dem zuführenden Strang und im abführenden Strang eng parallel zueinander geführt werden.
In einer weiteren Ausführungsform kann die Transferfolie 5 auch im wesentlichen tangential an der Presswalze 3 vorbei oder diese nur in einem kleinen Umfangswinkel umschlingend zum Pressspalt 6 zu- und abgeführt werden. Hierzu wird die Transferfolie 5 von einer Seite des Beschichtungsmodules 2 zugeführt und zur gegenüberliegenden Seite des Beschichtungsmodules 2 abgeführt.

Auf der auslaufseitigen Seite des Druckwerkes ist eine Foliensammelrolle 9 dargestellt. Auf der Foliensammelrolle 9 wird das verbrauchte Folienmaterial wieder aufgewickelt. Auch hier ist für die optimierte Produktion ein Drehantrieb 7 vorzusehen, der steuerbar ist. Im Wesentlichen könnte die Transferfolie 5 auch durch den Drehantrieb 7 auf der Auslaufseite bewegt und auf der Zulaufseite mittels einer Bremse straff gehalten werden. Eine Foliensteuerung ist in diesem Zusammenhang auch mit später genannten Tänzerwalze 18 möglich.

Für den Transfervorgang der bildgebenden z.B. Nutzschicht von der Transferfolie 5 auf den Druckbogen in dem Transferspalt 6 zwischen der Presswalze 3 und dem Gegendruckzylinder 4 ist wesentlich, dass die Oberfläche der Presswalze 3 also des Drucktuchzylinders bzw. Formzylinders mittels eines kompressiblen, dämpfenden Elementes ausgerüstet ist.
Die Presswalze 3 ist daher mit einer Pressbespannung 10 oder als Walze mit einer entsprechenden Beschichtung versehen. Die Pressbespannung 10 bzw. Pressbeschichtung kann beispielsweise als Kunststoffüberzug, vergleichbar einem Gummituch bzw. Drucktuch, ausgeführt sein. Die Oberfläche der Pressbespannung 10 bzw. Pressbeschichtung ist vorzugsweise sehr glatt. Sie kann auch aus antiadhäsiven Stoffen oder Strukturen gebildet sein. Hierbei kommt beispielsweise eine relative harte Struktur in der Form sehr feiner Kugelkalotten in Frage. Eine Pressbespannung 10 wird auf der Presswalze 3 in einem Zylinderkanal an Spannvorrichtungen gehalten.
Die Pressbespannung 10 kann zur Verbesserung der Übertragungseigenschaften im Transferspalt 6 mit einer gezielte Elastizität ausgestattet sein. Diese kann gegebenenfalls in einer kompressiblen Zwischenschicht wirken. Diese Kompressibilität ist vorzugsweise ähnlich oder geringer als in konventionellen Gummitüchern bzw. Drucktüchern, die an dieser Stelle auch eingesetzt werden können.

Die genannte Kompressibilität kann mittels eines konventionellen kompressiblen Drucktuches hergestellt werden. Weiterhin sind kombinierte Bespannungen aus einem harten Drucktuch und einer weichen Unterlage einsetzbar.
Weiterhin kann direkt auf der Presswalze 3 oder auf der Pressbespannung 10 eine begrenzte Pressfläche vorgesehen sein. Diese kann aus der Oberfläche der Pressbespannung 10 herausgearbeitet sein oder sie kann als Teilfläche aus dem Material der Pressbespannung 10 zusätzlich auf der Presswalze 3 befestigt sein.

Zur Verbesserung der Wirtschaftlichkeit des Beschichtungsverfahrens ist vorgesehen, dass der Folienvorschub der Transferfolie 5 von der Folienvorratsrolle 8 zum Transferspalt 6 und zur Foliensammelrolle 9 derart steuerbar ist, dass so weit als möglich die Transferfolie 5 dann angehalten wird, wenn keine Übertragung der bildgebenden Schicht erfolgen soll:
Hierzu erfolgt die Steuerung der Transferfolie 5 derart, dass beim Durchlaufen eines Greifers des bogenführenden Gegendruckzylinders 4 aufnehmenden Zylinderkanales der Folienvorschub angehalten wird. Die Greifer halten den Druckbogen auf dem Gegendruckzylinder 4. Die Presswalze 3 weist einen dazu korrespondierenden Zylinderkanal 19 (siehe Fig. 3) auf, in dem eine Pressbespannung 10 gehaltert ist. Im Bereich der korrespondierenden Zylinderkanäle erfolgt keine Pressung der Transferfolie 5 zwischen der Presswalze 3 (Drucktuchzylinder) und dem Gegendruckzylinder 4. Die Presswalze 3 läuft dann an der Transferfolie 5 gleitend weiter, während die Transferfolie 5 zwischen Presswalze 3 und Gegendruckzylinder 4 frei liegend gespannt ist. Dieser Zustand dauert an bis am so genannten Druckanfang der Zylinderkanal 19 endet und die Transferfolie 5 erneut zwischen der Presswalze 3 und dem Gegendruckzylinder 4 unter Einschluss eines Druckbogens eingeklemmt wird. Dann wird die Transferfolie 5 weiter transportiert. Die Taktung des Folienvorschubes kann entsprechend einer notwendigen Beschleunigung bzw. Bremsung der Folienvorratsrolle 8 bzw. Foliensammelrolle 9 etwas früher beginnen bzw. aussetzen als dies die Kanalkanten des Zylinderkanals vorgeben. Bei reaktionsschnellen Taktungssystemen über so genannte Tänzerwalzen 18, wie sie beispielhaft in Figur 1 eingezeichnet sind, ist die Steuerung der Drehantriebe 7 der Folienvorratsrollen 8 bzw. Foliensammelrolle 9 ggf. nicht erforderlich. Mittels der Tänzerwalzen 18 wird ebenfalls die notwendige Folienspannung aufrecht erhalten.

Eine weitere Verbesserung der Folienausnutzung der beschriebenen Art ergibt sich dadurch, dass die Transferfolie 5 in eine oder mehrere Teilfolienbahnen geringerer Breite aufgeteilt wird. Damit kann bei entsprechender Steuerung mit Hilfe der Einrichtung bzw. Einrichtungen zur Taktung des Folienvorschubes jeder der Teilfolienbahnen, die Ausnutzung der Transferfolie 5 auch bei zonal unterschiedlich langen Beschichtungsbereichen innerhalb eines Bogens verbessert werden. Dazu wird jede Teilfolienbahn nur genau in dem Bereich weitergefördert, wo die bildgebende Oberflächenschicht aufzutragen ist. In den nicht zu beschichtenden Bereichen kann jede Teilfolienbahn unabhängig von den anderen Teilfolienbahnen stillgesetzt werden, wobei damit kein unnötiger Folienverbrauch entsteht.

Weiterhin ist zur Verbesserung des Beschichtungsverfahrens vorgesehen im Bereich des Kleberauftrages und im Bereich des Folienauftrages Trockner 16 vorzusehen. Damit kann, insbesondere mittels UV-Trocknung, die bildmässig aufgetragene Kleberschicht mittels eines ersten Trockners 16 (Zwischentrockner I) vorgetrocknet werden, so dass die Nutzschicht der Transferfolie 5 besser anhaftet. Weiterhin kann die Haftwirkung der aufgeprägten Nutzschicht auf dem Druckbogen mittels Einwirkung eines zweiten Trockners 16 (Zwischentrockner II) verbessert werden, indem die Trocknung des Klebers zusätzlich beschleunigt wird. Schließlich kann die Qualität der Beschichtung mittels einer Inspektions- oder Überwachungseinrichtung 17 nach dem Folienauftrag kontrolliert werden. Hierzu ist die Inspektionseinrichtung 17 auf eine bogenführende Fläche des Beschichtungsmodules 2 nach dem Transferspalt 6 und ggf. abgeschottet von dem Trockner 16 oder auf eine bogenführende Fläche eines dem Beschichtungsmodul 2 nachgeordneten weiteren Bogen führenden Modules gerichtet sein. Der dort vorbeilaufende beschichtete Druckbogen kann so auf Vollständigkeit und Qualität der Beschichtung hin überprüft werden. Als mangelhaft erkannte Druckbogen können markiert oder in einer Sortiereinrichtung als Makulatur ausgesondert werden.

Gemäß Fig. 2 kann das Beschichtungsmodul mit Einrichtungen zur Konditionierung der Transferfolie versehen werden, um die Schichtübertragung und das Beschichtungsergebnis zu verbessern. Hierbei kann die Folienbahn 5 mittels der Folienleiteinrichtung 14 beeinflusst werden.

In besonderer Ausgestaltung der Erfindung soll als Oberfläche der Presswalze 3 eine konturierte segmentierte Pressfläche 21 vorgesehen sein. Dazu wird anstatt einer ganzflächigen Pressfläche 20 eine auf einen oder mehrere zu beschichtenden Bereiche begrenzte segmentierte Pressfläche 21 auf der Presswalze 3 eingesetzt.
Die segmentierte Pressfläche 21 kann als isoliertes Flächenelement, als ringförmiges, schmales, die Presswalze 3 umschlingendes Flächenelement, als einer Mantellinie folgendes, einen begrenzten Umfangsabschnitt abdeckendes, über die Breite der Presswalze 3 reichendes Flächenelement oder aber in Form mehrere derartiger Flächenelemente ausgeprägt sein.

Hierfür kann etwa ein ausgeschnittenes Drucktuch, eine bebilderbare Kunststoff-Hochdruckform oder ein auf einer glatten Unterlage vorzugsweise lösbar zu befestigendes, ggf. aufklebbares oder magnetisch anbringbares, Andrucksegment 22 die segmentierte Pressfläche 21 tragend verwendet werden. Ein an seiner Unterseite mit einer magnetischen Haftfläche versehenes Andrucksegment 22 kann z.B. direkt auf der Oberfläche der Presswalze 3 aufgesetzt werden. Andererseits kann auch eine Magnetfolie auf die Oberfläche der Presswalze 3 aufgespannt werden, auf die dann zur Anbringung bzw. Positionierung der segmentierten Pressfläche 21 ein Andrucksegment 22 mit magnetisch haftend ausgerüsteter Rückseite aufsetzbar ist. Die Oberfläche und der innere Aufbau des Andrucksegmentes 22 soll den weiter oben beschriebenen Angaben hinsichtlich Elastizität und Glätte entsprechen. Hierbei kann eine kompressible Unterlage 23 vorgesehen sein, die eine vorzugsweise glatte relativ feste Funktionslage 24 trägt.

Die Funktion dieser begrenzten segmentierten Pressfläche 21 ist, dass - ähnlich wie beim Durchlauf des Zylinderkanals 19 - die Einklemmung der Transferfolie 5 nur dann gegeben ist, wenn die segmentierte Pressfläche 21 die Transferfolie 5 berührend den Transferspalt 6 durchläuft. Anders ausgedrückt soll die Pressfläche 21 nur da auf die Transferfolie 5 einwirken, wo auch tatsächlich bildgebende Schichten von der Transferfolie 5 auf den Druckbogen zu übertragen sind.

Damit sind zwei Effekte in dem Beschichtungsmodul erzielbar:
I. Zunächst kann zur Ausführung einer Folientaktung die Transferfolie 5 in sehr vorteilhafter Weise auch dann im Vorschub angehalten werden, wenn der zu beschichtende Bereich irgendwo innerhalb des Bildbereiches des Druckbogens liegt und noch nicht den Bereich der segmentierten Pressfläche 21 erreicht hat oder der Bereich der segmentierten Pressfläche 21 schon vor dem Ende des zu beschichtenden Bogenbereiches endet. Die Transferfolie 5 muss also nur dann transportiert werden, wenn die segmentierte Pressfläche 21 innerhalb des Transferspaltes 6 zwischen Presswalze 3 und Gegendruckzylinder 4 im Eingriff ist. So kann die Ausnutzung der Transferfolie 5 zwischen den zu beschichtenden Druckbogen fast vollständig erfolgen.
   Der Folientransport wird hierbei beim Einsatz einer ringförmigen Pressfläche 21 nur beim Kanaldurchlauf angehalten. Beim Einsatz von Pressflächen 21 in Form einzelner oder mehrerer, zylinderbreiter, über Teilumfänge reichender Segmente kann der Folienvorschub zusätzlich während freier Flächen am Umfang der Presswalze 3 angehalten werden.
II. Eine weitere Verbesserung der Folienausnutzung der beschriebenen Art ergibt sich dadurch, dass die Transferfolie 5 in eine oder mehrere Teilfolienbahnen geringerer Breite aufgeteilt wird. Die ist insbesondere in Verbindung mit der segmentierten Pressfläche 21 von großem Vorteil. Bei einer segmentierten Pressfläche 21 kann die Transferfolie 5 auf die Breite der Pressfläche 21 beschränkt eingesetzt werden. Die Einsparung beim Folienverbrauch ist bedeutend. Die Folienführung im Transferspalt 6 wird durch eine vollflächige Auflage einer schmalen Bahn der Transferfolie 5 auf der segmentierten Pressfläche 21 - zumindest im Transferspalt 6 - deutlich verbessert.
   Damit kann bei entsprechender Steuerung mit Hilfe der Einrichtung bzw. Einrichtungen zur Taktung des Folienvorschubes jeder der Teilfolienbahnen, die Ausnutzung der Transferfolie 5 auch bei zonal unterschiedlich langen Beschichtungsbereichen innerhalb eines Bogens verbessert werden. Dazu wird jede Teilfolienbahn nur genau in dem Bereich weitergefördert, wo die bildgebende Oberflächenschicht aufzutragen ist. In den nicht zu beschichtenden Bereichen kann jede Teilfolienbahn unabhängig von den anderen Teilfolienbahnen stillgesetzt werden, wobei damit kein unnötiger Folienverbrauch entsteht.

In Kombination mit dem vorgenannten Verfahren können so auch unterschiedliche Folienarten nebeneinander eingesetzt werden. Damit wird ermöglicht, dass Oberflächen unterschiedlicher Folienfarbe oder unterschiedlicher Glätte oder Struktur erzeugt werden.

### Bezugszeichenliste

- 1: Auftragwerk
- 2: Beschichtungsmodul
- 3: Presswalze
- 4: Gegendruckzylinder
- 5: Transferfolie / Folienbahn
- 6: Transferspalt
- 7: Rollenantrieb
- 8: Folienvorratsrolle
- 9: Foliensammelrolle
- 10: Pressbespannung
- 11: Farb-/Feuchtwerk
- 12: Plattenzylinder
- 13: Drucktuch- / Gummizylinder
- 14: Folienleiteinrichtung
- 15: Druckwerksschutz
- 16: Trockner
- 17: Inspektionseinrichtung / Überwachungssystem
- 18: Tänzerwalze
- 19: Zylinderkanal
- 20: Pressfläche
- 21: segmentierte Pressfläche
- 22: Andrucksegment
- 23: Unterlage
- 24: Funktionslage

## Patentansprüche

1. Vorrichtung zum Transfer von bildgebenden Schichten von einer Trägerfolie auf Druckbogen wenigstens mit einem Auftragwerk (1) für eine bildmässige Beschichtung der Druckbogen mit einem Kleber und mit einem Beschichtungsmodul (2) zum Übertragen der bildgebenden Schichten von der Trägerfolie auf den Druckbogen in einem Transferspalt (6) zwischen einem Gegendruckzylinder (4) und einer Presswalze (3), wobei die Trägerfolie mit der beschichteten Seite in Anlage an dem Druckbogen gemeinsam mit diesem durch den Transferspalt (6) führbar ist und dabei die bildgebenden Schichten bildmässig auf den Druckbogen übertragbar sind, und mit einer Einrichtung zur Zuführung der Transferfolie(5) zum Beschichtungswerk (2) und zur Abführung vom Beschichtungswerk (2) mit einem Antrieb zum Bewegen der Transferfolie in Arbeitsrichtung,
wobei der Folienvorschub der Transferfolie (5) mittels einer Einrichtung zur Folienführung derart steuerbar ist, dass der Transport der Transferfolie (5) dann angehalten wird, wenn im Transferspalt (6) des Beschichtungswerkes (2) keine Übertragung einer bildgebenden Schicht auf einen Druckbogen erfolgt.
**dadurch gekennzeichnet**,
das das Beschichtungsmodul (2) ein Druckwerk oder Lackmodul einer Bogenoffsetdruckmaschine ist, dass die Presswalze (3) ein Drucktuchzylinder des Druckwerkes oder ein Formzylinder des Lackmodules ist, und dass eine Steuerung in Verbindung mit einer Folienführung der Transferfolie (5) derart vorgesehen ist, dass zumindest beim Durchlaufen eines Greifers des Bogen führenden Gegendruckzylinders (4) aufnehmenden Zylinderkanales (19) der Presswalze (3) oder zumindest in Bereich freier Flächen am Umfang der Presswalze (3), die als Oberfläche, eine erhöhte, im Umriss konturierte Pressfläche (21) umfasst, der Folienvorschub angehalten wird, wobei die Presswalze (3) unter weiterer Berührung der Transferfolie (5) gleitend durchläuft.

2. Vorrichtung nach Anspruch 1,
**dadurch gekennzeichnet,**
**dass** auf der Oberfläche der Presswalze (3) ein ausgeschnittenes Drucktuch oder eine entsprechend ein entsprechend dem zu beschichtenden Bereich konturierten Pressfläche (13) bearbeitete Kunststoff-Hochdruckform passgerecht zur zu beschichtenden Fläche des Druckbogens angeordnet ist.

3. Vorrichtung nach Anspruch 1 oder 2,
**dadurch gekennzeichnet,**
**dass** auf der Oberfläche der Presswalze (3) oder auf einer Bespannung (10) der Presswalze (3) ein entsprechend dem zu beschichtenden Bereich konturiertes, aufklebbares oder anderweitig, bevorzugt lösbar, befestigbares wie z.B. magnetisch gehaltertes Andrucksegment (22) zur Bildung einer segmentierten Pressfläche (21) vorgesehen ist.

4. Vorrichtung nach Anspruch 1 bis 3,
**dadurch gekennzeichnet,**
**dass** die Transferfolie (5) in eine oder mehrere Teilfolienbahnen geringerer Breite aufgeteilt wird und das die Teilfolienbahnen positioniert und nebeneinander dem Transferspalt (6) zugeführt werden.

5. Verfahren zum Beschichten von Druckbogen in einer Bogen verarbeitenden Maschine unter Verwendung einer aus bildgebenden Schichten und einer Trägerfolie gebildeten Transferfolie (5) zum Transfer von bildgebenden Schichten von der Trägerfolie auf die Druckbogen mit den Schritten,
- dass wenigstens mit einem Auftragwerk (1) eine bildmässige Beschichtung eines Druckbogens mit einem Kleber erfolgt, und
- dass in einem Beschichtungsmodul (2) eine Transferfolie (5) eingesetzt wird, in deren bildgebenden Schichten auf der Trägerfolie Bildelemente (21) derart angeordnet sind, dass deren Bildseite auf der Trägerfolie haftend angeordnet sind,
- dass mittels eines Beschichtungsmodules (2) ein Übertragen der bildgebenden Schichten bzw. Bildelemente (21) von der Trägerfolie auf den Druckbogen erfolgt, wobei in dem Beschichtungsmodul (2) ein Gegendruckzylinder (4) und eine Presswalze (3) einen gemeinsamen Transferspalt (6) bilden,
- wobei die Transferfolie (5) durch den Transferspalt (6) führbar ist, derart, dass sie mit der beschichteten Seite auf den auf dem Gegendruckzylinder (4) geführten Druckbogen aufgelegt und unter Druck gemeinsam mit dem Druckbogen durch den Transferspalt (6) geführt wird,
- wobei die bildgebenden Schicht/-en bzw. Bildelemente 821) nach dem Austritt des Druckbogens aus dem Transferspalt (6) im Bereich der mit Kleber versehenen bildmässigen Bereiche oberflächenkonform auf dem Druckbogen haftet und von der Trägerfolie abgehoben wird, und
- dass die Transferfolie (5) im Transferspalt (6) nur im Bereich der bildmässigen Beschichtung/-en gegen den Druckbogen angedrückt wird.
**dadurch gekennzeichnet,**
- **dass** die Transferfolie (5) in einem Druckwerk oder Lackmodul einer Bogenoffsetdruckmaschine über einen Drucktuchzylinder des Druckwerkes als Presswalze (3) oder einen Formzylinder des Lackmodules als Presswalze (3) dem Druckbogen zugeführt wird, und
- **dass** auf der Presswalze (3) ein oder mehrere Andrucksegmente (22) angebracht werden, die eine Pressfläche (21) aufweisen, deren Fläche an die Flächenausdehnung der bildmässigen Beschichtungen angepasst ist, und
- **dass** die Transferfolie (5), axial zur Presswalze (3) gesehen, lediglich im Bereich von mit Pressflächen (21) versehenen Achsabschnitten dem Transferspalt (6) zugeführt wird.

6. Verfahren nach Anspruch 5,
**dadurch gekennzeichnet,**
**dass** die Transferfolie (5) in Form von Teilfolienbahnen in den Achsabschnitten dem Transferspalt (6) zugeführt wird, in denen eine Belegung mit Pressflächen (21) vorliegt.

7. Verfahren nach Anspruch 5, **dadurch gekennzeichnet,**
**dass** auf der Presswalze (3) ein oder mehrere Andrucksegmente (22) angebracht werden, die eine Pressfläche (21) aufweisen, deren Fläche an die Flächenausdehnung der bildmäßigen Beschichtungen angepasst ist, und dass Transferfolie (5), in Umfangsrichtung zur Presswalze (3) gesehen, lediglich im Bereich von mit Pressflächen (21) versehenen Umfangsabschnitten dem Transferspalt (6) zugeführt wird,
wobei die Transferfolie (5) dem Transferspalt (6) schrittweise in den Achsabschnitten zugeführt wird, in denen eine Belegung mit Pressflächen (21) vorliegt.

8. Verfahren nach Anspruch 5 bis 7, **dadurch gekennzeichnet,**
**dass** der Druckbogen in einem oder mehreren Druckwerken nach der Beschichtung mittels der Transferfolie (5) mit einem ein- oder mehrfarbigen Druckbild versehen wird.

## Claims

1. A device for the transfer of imaging layer from a substrate foil onto print sheets at least with one application unit (1) for an image-based coating of the print sheets with an adhesive and with a coating module (2) for transferring the imaging layers from the substrate foil onto the print sheet in a transfer gap (6) between an impression cylinder (4) and a press roller (3), wherein the substrate foil with the coated side contacting the print sheet is jointly with the latter guidable through the transfer gap (6) and in the process the imaging layers can be transferred image-based onto the print sheet, and with a device for feeding the transfer foil (5) to the coating unit (2) and for discharging from the coating unit (2) with a drive for moving the transfer foil in working direction, wherein the foil feed of the transfer foil (5) is controllable by means of a device for the foil guidance in such a manner that the transport of the transfer foil (5) is stopped where in the transfer gap (6) of the coating unit (2) no transfer of an imaging layer onto a print sheet takes place, **characterized in that** the coating module (2) is a printing couple or coating module of a sheet-fed offset printing press, **in that** the press roller (3) is a printing blanket cylinder of the printing couple or a form cylinder of the coating module, and **in that** a control in conjunction with a foil guide of the transfer foil (5) is provided in such a manner that at least when passing a gripper of the cylinder slot (19) receiving the sheet-guiding impression cylinder (4) of the press roller (3) or at least in the region of free surfaces on the circumference of the press roller (3) which as surface comprises an elevated in outline contoured press surface (21) the foil feed is stopped, wherein the press roller (3) subject to continued touching of the transfer foil (5) passes through in a sliding manner.

2. The device according to Claim 1, **characterized in that** on the surface of the press roller (3) a cutout printing blanket or a plastic high-pressure form processed in accordance with the contoured press surface (13) of the region to be coated is arranged register-appropriately to the surface of the print sheet to be coated.

3. The device according to Claim 1 or 2, **characterized in that** on the surface of the press roller (3) or on a clothing (10) of the press roller (3) a pressure segment (22) contoured in accordance with the region to be coated that can be glued on or preferably releasably fastened otherwise such as for example magnetically held is provided for forming a segmented press surface (21).

4. The device according to Claim 1 to 3, **characterized in that** the transfer foil (5) is divided into one or a plurality of part foil webs of smaller width and **in that** the part foil webs are fed to the transfer gap (6) positioned and next to one another.

5. A device for the coating of print sheets in a sheet-processing machine utilising a transfer foil (5) formed of imaging layers and a substrate foil for the transfer of imaging layers from the substrate foil onto the print sheets with the steps,
- that at least with one application unit (1) an image-based coating of a print sheet with an adhesive takes place, and
- in that in a coating module (2) a transfer foil (5) is employed in whose imaging layers on the substrate foil image elements (21) are arranged in such a manner that their image side are adhesively arranged on the carrier foil,
- that by means of a coating module (2) a transfer of the imaging layers or image elements (21) from the substrate foil onto the print sheet takes place, wherein in the coating module (2) an impression cylinder (4) and a press roller (3) form a common transfer gap (6),
- wherein the transfer foil (5) is guidable through the transfer gap (6) in such a manner that it is placed with the coated side onto the print sheet guided on the impression cylinder (4) and under pressure is jointly with the print sheet guided through the transfer gap (6),
- wherein the imaging layer/layers or image elements (21) following the exit of the print sheet from the transfer gap (6) in the region of the imaging regions provided with adhesive adheres in conformity on the print sheet and is lifted off the substrate foil, and
- in that the transfer foil (5) in the transfer gap (6) is only pressed against the print sheet in the region of the imaging coating/coatings, **characterized**
**in that** the transfer foil (5) is fed to the print sheet in a printing couple or coating module of a sheet-fed offset printing press via a printing blanket cylinder of the printing couple as press roller (3) or a form cylinder of the coating module as press roller (3), and
- **in that** on the press roller (3) one or a plurality of pressure segments (22) are attached which have a press surface (21) whose surface is matched to the area extent of the imaging coatings and
- **in that** the transfer foil (5) seen axially to the press roller (3) is fed to the transfer gaps (6) merely in the region of axial portions provided with press surfaces (21).

6. The method according to Claim 5, **characterized in that** the transfer foil (5) is fed to the transfer gap (6) in the form of part foil webs in the axial portions, which are occupied by press surfaces (21).

7. The method according to Claim 5, **characterized in that** on the press roller (3) one or a plurality of pressure segments (22) are attached which have a press surface (21) whose surface extent is matched to the surface extent of the imaging coatings and **in that** the transfer foil (5) seen in circumferential direction to the press roller (3), is fed to the transfer gap (6) merely in the region of circumferential portions provided with press surfaces (21),
wherein the transfer foil (5) is fed to the transfer gap (6) in steps in the axial portions which are occupied by press surfaces (21.

8. The method according to Claim 5 to 7, **characterized in that** the print sheet in one or a plurality of printing couples following the coating by means of the transfer foil (5) is
provided with a single or multi-coloured print image.

## Revendications

1. Dispositif de transfert de couches génératrices d'images d'un film support sur des feuilles d'impression, comportant au moins une unité d'application (1) pour un revêtement suivant l'image des feuilles d'impression avec une colle et un module de revêtement (2) pour le transfert des couches génératrices d'images du film support sur la feuille d'impression dans un intervalle de transfert (6) entre un cylindre de contre-pression (4) et un rouleau compresseur (3), le film support pouvant être passé avec la page revêtue en contact avec la feuille d'impression et en commun avec celle-ci dans l'intervalle de transfert (6) et les couches génératrices d'images pouvant alors être transférées suivant l'image sur la feuille d'impression, et comportant un dispositif d'acheminement du film de transfert (5) vers l'unité de revêtement (2) et d'évacuation depuis l'unité de revêtement (2) équipé d'un organe de commande pour déplacer le film de transfert dans le sens opératoire,
l'avance du film de transfert (5) pouvant être commandée au moyen d'un dispositif de guidage du film de manière à ce que le transport du film de transfert (5) s'arrête lorsqu'il n'y a pas de transfert de couche génératrice d'images sur une feuille d'impression dans l'intervalle de transfert (6) de l'unité de revêtement (2),
**caractérisé en ce que**
le module de revêtement (2) est une unité d'impression ou un module de vernissage d'une machine d'impression offset de feuilles et que le rouleau compresseur (3) est un cylindre porte-blanchet de l'unité d'impression ou un cylindre porte-cliché du module de vernissage et qu'il est prévu une commande en liaison avec un système de guidage de film de transfert (5) de manière à ce que, du moins lors du passage d'un préhenseur du canal cylindrique (19) recevant le cylindre de contre-pression (4) guidant les feuilles du rouleau compresseur (3) ou du moins au niveau des surfaces libres sur la circonférence du rouleau compresseur (3), la surface comprenne une surface de compression plus importante à contour cerné (21), l'avance du film s'arrête tandis que le rouleau compresseur (3) glisse à travers tout en continuant à toucher le film de transfert (5).

2. Dispositif selon la revendication 1,
**caractérisé en ce que**,
sur la surface du rouleau compresseur (3), est disposé un blanchet évidé ou une forme typographique en matière plastique usinée en fonction de la surface de pression (13) cernée suivant la zone à revêtir et s'ajustant à la surface à revêtir de la feuille d'impression.

3. Dispositif selon la revendication 1 ou 2,
**caractérisé en ce que**,
sur la surface du rouleau compresseur (3) ou sur une garniture (10) du rouleau compresseur (3), il est prévu un segment de compression (22) cerné en fonction de la zone à revêtir et pouvant être collé ou fixé autrement, de préférence de manière dissociable, comme par exemple maintenu par magnétisme, pour réaliser une surface de pression segmentée (21).

4. Dispositif selon les revendications 1 à 3,
**caractérisé en ce que**
le film de transfert (5) est divisé en une ou plusieurs sous-bandes de film de moindre largeur et que les sous-bandes de film sont positionnées et acheminées vers l'intervalle de transfert (6) les unes près des autres.

5. Procédé de revêtement de feuilles d'impression dans une machine de traitement de feuilles en utilisant un film de transfert (5) formé de couches génératrices d'images et d'un film support pour le transfert de couches génératrices d'images du film support sur les feuilles d'impression, comportant les étapes consistant en ce
- on procède à au moins un revêtement suivant l'image d'une feuille d'impression avec une colle au moyen d'au moins une unité d'application (1) et
- qu'on utilise dans un module de revêtement (2) un film de transfert (5) dans les couches génératrices d'images duquel des éléments graphiques (21) sont disposés sur le film support de manière à ce que la face graphique soit disposée en adhérence sur le film support,
- on procède au moyen d'un module de revêtement (2) à un transfert des couches génératrices d'images ou éléments graphiques (21) du film support sur la feuille d'impression, un cylindre de contre-pression (4) et un rouleau compresseur (3) formant ensemble dans le module de revêtement (2) un intervalle de transfert commun (6),
- que le film de transfert (5) peut être passé dans l'intervalle de transfert (6) de manière à se poser par sa face revêtue sur la feuille d'impression guidée sur le cylindre de contre-pression (4) et à passer sous pression avec la feuille d'impression dans l'intervalle de transfert (6),
- que la ou les couches génératrices d'images ou les éléments graphiques (21), après sortie de la feuille d'impression de l'intervalle de transfert (6), adhèrent en suivant la surface au niveau des zones pourvues de colle suivant l'image sur la feuille d'impression et soient soulevés du film support et
- que le film de transfert (5) soit comprimé dans l'intervalle de transfert (6) seulement au niveau du ou des revêtements suivant l'image contre la feuille d'impression, **caractérisé en ce que**
- le film de transfert (5) est acheminé vers la feuille d'impression dans une unité d'impression ou un module de vernissage à une machine d'impression offset de feuilles via un cylindre porte-blanchet de l'unité d'impression servant de rouleau compresseur (3) ou un cylindre porte-cliché du module de vernissage servant de rouleau compresseur (3) et
- que, sur le rouleau compresseur (3), on installe un ou plusieurs segments de compression (22) qui présentent une surface de pression (21) dont la surface est adaptée à l'extension surfacique des revêtements suivant l'image et
- que le film de transfert (5), vu axialement par rapport au rouleau compresseur (3), est acheminé vers l'intervalle de transfert (6) seulement au niveau de sections d'axe pourvues de surfaces de pression (21).

6. Procédé selon la revendication 5,
**caractérisé en ce que**
le film de transfert (5) est acheminé vers l'intervalle de transfert (6) sous forme de sous-bandes de film dans les sections d'axe dans lesquelles des surfaces de pression (21) sont présentes.

7. Procédé selon la revendication 5,
**caractérisé en ce que**,
sur le rouleau compresseur (3) sont installés un ou plusieurs segments de compression (22) qui présentent une surface de pression (21) dont la surface est adaptée à l'extension surfacique des revêtements suivant l'image et que le film de transfert (5), vu dans le sens circonférentiel par rapport au rouleau compresseur (3), est acheminé vers l'intervalle de transfert (6) seulement au niveau des sections circonférentielles pourvues de surfaces de pression (21),
le film de transfert (5) étant acheminé graduellement vers l'intervalle de transfert (6) dans les sections d'axe dans lesquelles des surfaces de pression (21) sont présentes.

8. Procédé selon les revendications 5 à 7,
**caractérisé en ce que**
la feuille d'impression, après revêtement au moyen du film de transfert (5), est pourvue d'une image imprimée monochrome ou polychrome dans une ou plusieurs unités d'impression.
